# EUROPÄISCHE PATENTSCHRIFT

(11) **EP 0 311 788 B1**
(45) Veröffentlichungstag und Bekanntmachung des Hinweises auf die Patenterteilung: **21.07.1993**
(21) Anmeldenummer: 88114738.3
(22) Anmeldetag: 09.09.1988
(51) Int. Cl.: E01C 9/00

(54) **Verfahren zur Herstellung einer Abstützvorrichtung für Abdeckungen von Baumscheiben**
A process for producing a supporting device for tree well covers
Procédé pour la réalisation d'un dispositif d'appui pour le revêtement de l'entourage d'arbres

(30) Priorität: 14.10.1987 DE 8713835 U
(43) Veröffentlichungstag der Anmeldung: 19.04.1989
(73) Patentinhaber: EGL Entwicklung und Gestaltung von Landschaft GmbH, D-34121 Kassel (DE)
(72) Erfinder: Koch, Arnim, D-3500 Kassel (DE)
(74) Vertreter: Gosch, Wolf-Dietrich

(56) Entgegenhaltungen:
- EP-A- 0 019 705
- DE-A- 3 202 684
- DE-A- 3 543 861
- DE-U- 8 604 046
- DE-U- 8 713 835

## Beschreibung

Die Erfindung betrifft ein Verfahren zur Herstellung einer Abstützungsvorrichtung für Abdeckungen von Baumscheiben unter Verwendung von einer die Abdeckung aufnehmenden Auflagefläche, einem damit verbundenen Trageelement und einem an dessen der Auflagefläche abgewandten Unterseite vorgesehenen Standfuß. Derartige Baumscheibenabdeckungen, auch Baumroste genannt, dienen dazu, den Wurzelbereich von Bäumen, die in Wege- oder Platzflächen stehen, so abzudecken, daß die Baumscheiben-Oberfläche wasser- und luftdurchlässig bleibt und der Wurzelbereich nicht verdichtet wird. Um eine Senkung der Baumscheibenabdeckung zu vermeiden, werden diese durch Ringfundamente unterschiedlichster Bauart abgestützt. Werden diese Ringfundamente zur Schonung des Wurzelwachstums so klein wie möglich ausgelegt, erfüllen sie nicht ausreichend ihren Zweck. Sie heben sich bei Frosteinwirkung und senken sich bei Belastung. Werden sie nach der zu erwartenden Belastung und bezüglich der angestrebten Frostfreiheit optimal ausgelegt, so behindern sie derart das Wurzelwachstum, daß der Sinn der Baumscheibenabdeckung, den Wurzeln gute Wachstumsbedingungen zu schaffen, in das Gegenteil verkehrt wird.

Ferner sind Abdeckungen für Baumscheiben bekannt, die mit Hilfe von metallenen Rahmenkonstruktionen hergestellt und im wesentlichen miteinander verbunden sind, die vergleichsweise aufwendig konstruiert sind und die nicht nachträglich bei bereits bestehenden Bäumen eingesetzt werden können. Schließlich sind die dort verwendeten Abstützvorrichtungen nur für konkret festgelegte und den Abstützungen angepaßte Baumscheibenabdeckungen verwendbar.

Ferner ist eine Abstützvorrichtung der eingangs beschriebenen Art aus der deutschen Offenlegungsschrift DE-A 3543861 bekannt. Die dort beschriebene Abstützvorrichtung ist jedoch sehr kompliziert aufgebaut und teuer in der Fertigung. Auch ein nachträglicher Einsatz bei bereits bestehenden Bäumen ist zumindest nur mit sehr großem Aufwand möglich.

Aufgabe der vorliegenden Erfindung ist es daher, ein Verfahren der eingangs genannten Art zu schaffen, das einfach auszuführen ist und bei dem die Auflast der Baumscheibenabdeckung und der auf diese einwirkende Belastung in frostfreie Tiefe unter dem Wurzelbereich des Baumes abgeleitet und die Baumscheibenabdeckungen unterschiedlichster Bauarten abgestützt werden können.

Diese Aufgabe wird erfindungsgemäß dadurch gelöst, daß eine Mehrzahl von Abstützvorrichtungen strahlförmig vom Baum nach außen verlaufen und jede Abstützvorrichtung in einer schlitzförmigen Aufgrabung im Erdreich angeordnet wird. Dieses Verfahren hat den Vorteil, daß die Abstützvorrichtung nicht mehr ringförmig um bzw. unter der Baumscheibe angeordnet wird, sondern radial, entsprechend der Wuchsrichtung der Baumwurzeln. Die Baumscheibenabdeckung wird an mehreren Stellen, rund um den Baum von strahlenförmig verlaufenden Abstützvorrichtungen abgestützt und die Auflast in den Untergrund abgeführt. Die an mehreren Stellen unter der Baumscheibenabdeckung radial eingesetzte Abstützvorrichtung besitzt eine im wesentlichen der Erdoberfläche parallel verlaufende Auflagefläche für die Baumscheibenabdeckung und kann mit für unterschiedliche Baumscheibenarten geeigneten Verbindungs- und Befestigungselementen versehen sein.

Gemäß einer bevorzugten Ausführungsform der Erfindung ist die Auflagefläche mit einer knickfesten Stütze versehen, die in das Erdreich unter dem Wurzelraum hineinreicht und in frostfreier Tiefe einen Abstützungsfuß aufnimmt, der so bemessen ist, daß er die Auflast in den Boden überträgt, ohne sich weiter in den Boden einzusenken.

Weitere Einzelheiten der Erfindung ergeben sich aus der nachfolgenden ausführlichen Beschreibung sowie den beigefügten Zeichnungen, in denen das Verfahren in drei Ausführungsformen der Erfindung beispielsweise veranschaulicht ist.

In den Zeichnungen zeigen:
- Fig. 1 :: Eine Aufsicht von vier radial um einen Baumstamm angeordneten Abstützungsvorrichtungen zur Abstützung von runden oder quadratischen Baumscheibenabdeckungen;
- Fig. 2 :: eine Seitenansicht einer Abstützungsvorrichtung;
- Fig. 3 :: eine Ansicht der Stirnseite einer Abstützungsvorrichtung gemäß Figur 2;
- Fig. 4 :: eine Seitenansicht einer anderen Ausführungsform eines Abstützungselementes mit Einzelfüßen;
- Fig. 5 :: eine Seitenansicht einer Abstützungsvorrichtung in vollflächiger Bauart;
- Fig. 6 :: eine Stirnansicht eines Abstützungselementes gemäß Figur 5.

Die nach dem erfindungsgemäßen Verfahren verwendete Abstützungsvorrichtung wird im wesentlichen aus einer die Abdeckung 14 einer Baumscheibe aufnehmenden Auflagefläche 1, einem damit verbundenen Trageelement 2 und mindestens einem an dessen der Auflagefläche 1 abgewandten Unterseite 3 vorgesehenen Standfuß 4 gebildet.

Die Auflagefläche 1 besteht aus der Oberseite 5 aus einem im wesentlichen parallel zur Erdoberfläche verlaufenden T-Träger. Mit diesem T-Träger 6 ist das Trageelement 2 verbunden, das aus einer knickfesten Stütze 7 besteht. Die knickfeste Stütze 7 wird von mehreren, im wesentlichen in einer Ebene verlaufenden Trägern 8 ausgebildet, die mit der Aufflagefläche 1 fest verbunden sind. Die Träger 8 sind an ihren der Auflagefläche 1 abgewandten Enden 9 über den Standfuß 4 miteinander verbunden. Die Träger 8 können einander im wesentlichen parallel verlaufen, es ist jedoch auch möglich, daß mindestens ein Träger 8 in einer dem Baum 10 abgewandten Richtung schräg in Richtung des ihm benachbarten Trägers 8 sowie des Standfusses 4 verläuft.

Der Standfuß 4 wird aus einem stumpfwinkligen Winkelprofil 11 gebildet, das der Auflagefläche 1 im wesentlichen parallel verläuft und dessen größerer Winkel 12 dieser zugekehrt ist. Auf diese Weise ist der Standfuß 4 als ein sich im Erdreich abstützender und bei Druckbeaufschlagung spreizender Spreizfuß ausgebildet, der ein Einsinken der Abstützvorrichtung im Erdreich verhindert. Zu diesem Zweck kann das Winkelprofil 11 mit biegeelastischen Profilleisten 13 versehen sein.

Die Auflagefläche 1 überragt das Trageelement 2 in Richtung auf den Baum 10, um den sich unter der Erdoberfläche ausbreitenden Wurzeln genügend Entwicklungsmöglichkeit vorzubehalten.

Die nach dem erfindungsgemäßen Verfahren verwendete Abstützvorrichtung wird im wesentlichen wie folgt eingesetzt:
Bei Neueinpflanzung eines Baumes 10 werden in entsprechend den Abmessungen und der Bauart einer Baumscheibenabdeckung 14 mehrere Abstützungsvorrichtungen im Erdreich in der Weise versenkt, daß ihre Auflageflächen 1 im wesentlichen radial auf den Baum 10 ausgerichtet sind. Sie werden ferner in einer Tiefe im Erdreich abgestützt, daß ihre Auflageflächen 1 in einer Ebene verlaufen. Nach Verfüllen der Pflanzgrube kann die Baumscheibenabdeckung 14 auf die Auflageflächen 1 der Abstützvorrichtungen aufgelegt und damit die Baumscheibe vor unerwünschter Verdichtung geschützt werden.

Auch bei bereits gepflanzten Bäumen ist es möglich, nachträglich eine Baumscheibenabdeckung anzubringen. Zu diesem Zweck werden entsprechend den Abmessungen der Abstützvorrichtung radial in Richtung auf den Baum 10 verlaufende schlitzförmige Aufgrabungen vorgenommen, in die die Abstützvorrichtungen in definierter Höhe und Richtung eingesenkt und mit Erde verfüllt werden.

Gemäß einer weiteren bevorzugten Ausführungsform der Erfindung weist das Trageelement 2 mehrere einander parallel verlaufende Träger 15 auf, die jeweils mit einem eigenen Standfuß 16 versehen sind, der seinerseits im wesentlichen wie der in der vorbeschriebenen Ausführungsform der Erfindung ausgebildet ist.

Diese Ausführungsform ist besonders vorteilhaft einzusetzen bei bereits gepflanzten Bäumen, da das Trageelement mit den einzelnen Standfüssen 16 in nachträglich ins Erdreich eingebrachte Bohrlöcher eingesenkt werden kann. Um eine ausreichende Verwindungssteifigkeit des Trageelementes 2 in dieser Ausführungsform herzustellen, ist es vorteilhaft, benachbart zur Auflagefläche 1 unterhalb des T-Trägers 6 die Träger 15 miteinander und mit dem T-Träger 6 verwindungssteif miteinander zu verbinden.

Gemäß einer weiteren Ausführungsform der Erfindung ist die knickfeste Stütze 7 als vollflächiges Element 18 ausgebildet. Dieses besteht aus einem Hohlkörper 19, der zwei in Richtung auf den Baum 10 verlaufende Außenwände 20 aufweist. Diese können einander im wesentlichen planparallel verlaufen.

Die im Erdreich befindlichen Wandungen 21 des Hohlkörpers 19 weisen wasser- und luftdurchlässige Öffnungen 22 auf. Diese sind vorzugsweise im wesentlichen gleichmäßig über die Wandungen 21 verteilt.

Der Hohlkörper 19 ist nahe der Auflagefläche 1 mit Ausnehmungen 23 versehen, die ihrerseits wasser- und luftdurchlässig sind.

An seiner der Auflagefläche 1 abgewandten Unterseite 24 ist der Hohlkörper mit einem Standfuß 25 versehen, der im wesentlichen wie in den vorbeschriebenen Ausführungsformen der Erfindung ausgebildet ist.

Bei dieser Ausführungsform ist es möglich, eine bessere Luft- und Wasserversorgung des Wurzelraumes des Baumes 10 herbeizuführen, da bis in tiefe Bodenschichten hinein Wasser und Luft eingeleitet bzw. ein Luftaustausch vorgenommen werden kann. Hierdurch können vorhandene Bäume saniert werden. Es ist ferner möglich, daß bislang zwei getrennte Bauteile - ein Bodenbelüftungselement und ein Baumscheibenfundament durch ein einziges Bauteil ersetzt werden, welches beide Funktionen optimal zusammenfaßt. Durch die schmale Bauart kann der Erdaushub zum Einbau der Abstützvorrichtung mit einer Kabelgrabenfräse unter größtmöglicher Schonung der Baumwurzeln erfolgen.

Bei sämtlichen vorbeschriebenen Ausführungsformen der Erfindung ist es auch möglich, die Standfüße 4, 16, 25 zur Kostenersparung aus einfachen, im wesentlichen Parallel zur Auflagefläche (1) verlaufenden Platten zu fertigen.

Sämtliche Ausführungsforemen der vorbeschriebenen, in dem erfindungsgemäßen Verfahren verwendeten, Abstützvorrichtungen bestehen aus korrosions- und verrottungsfestem Material.

## Patentansprüche

1. Verfahren zur Herstellung einer Abstützvorrichtung für Abdeckungen von Baumscheiben unter Verwendung von einer die Abdeckung (14) aufnehmenden Auflagefläche (1) einem damit verbundenen Trageelement (2) und einem an dessen der Auflagefläche (1) abgewandten Unterseite (3) vorgesehenen Standfuß (4), dadurch gekennzeichnet, daß eine Mehrzahl von Abstützvorrichtungen strahlförmig vom Baum (10) nach außen verlaufen und jede Abstützvorrichtung in einer schlitzförmigen Aufgrabung im Erdreich angeordnet wird.

2. Verfahren nach Anspruch 1, dadurch gekennzeichnet, daß die Auflagefläche (1) im wesentlichen planparallel zu der den Baum (10) umgebenden Erdoberfläche verlaufend angeordnet wird.

3. Verfahren nach Anspruch 1 und 2, dadurch gekennzeichnet, daß die Auflagefläche (1) als Profilleiste eines T-Trägers (6) ausgebildet wird.

4. Verfahren nach Anspruch 1 bis 3, dadurch gekennzeichnet, daß das Trageelement (2) aus mindestens einer knickfesten Stütze (7) gebildet wird.

5. Verfahren nach Anspruch 1 bis 4, dadurch gekennzeichnet, daß die knickfeste Stütze (7) aus mehreren, im wesentlichen in einer Ebene verlaufenden Trägern (8), mit der Auflagefläche (1) verbunden wird.

6. Verfahren nach Anspruch 1 bis 5, dadurch gekennzeichnet, daß die Träger (8) an ihren der Auflagefläche (1) abgewandten Enden (9) über den Standfuß (4) miteinander verbunden werden.

7. Verfahren nach Anspruch 1 bis 6, dadurch gekennzeichnet, daß die Träger (15) einander im wesentlichen parallel laufend angeordnet werden.

8. Verfahren nach Anspruch 1 bis 6, dadurch gekennzeichnet, daß mindestens ein Träger (8) in einer dem Baum (10) abgewandten Richtung schräg in Richtung des ihm benachbarten Trägers (8) verlaufend angeordnet wird.

9. Verfahren nach Anspruch 1 bis 5, 7, dadurch gekennzeichnet, daß jeder Träger mit (15) jeweils einen einzelnen Standfuß (16) versehen wird.

10. Verfahren nach Anspruch 1 bis 5, 7, 9, dadurch gekennzeichnet, daß die Träger (15) nahe der Auflagefläche (1) über Kreuzverstrebungen (17) miteinander und mit der Auflagefläche (1) verwindungssteif verbunden werden.

11. Verfahren nach Anspruch 1 bis 4, dadurch gekennzeichnet, daß die knickfeste Stütze (7) aus einem vollflächigen Element (18) ausgebildet wird.

12. Verfahren nach Anspruch 1 bis 4, 11, dadurch gekennzeichnet, daß das vollflächige Element (18) als Hohlkörper (19) ausgebildet wird.

13. Verfahren nach Anspruch 1 bis 4, 11, 12, dadurch gekennzeichnet, daß der Hohlkörper (19) mit zwei in Richtung auf den Baum (10) verlaufende Außenwänden (20) versehen wird, die einander im wesentlichen planparallel verlaufen.

14. Verfahren nach Anspruch 1 bis 4, 11 bis 13, dadurch gekennzeichnet, daß der Hohlkörper (19) mit Wandungen (21) versehen wird, die mit wasser- und luftdurchlässigen Öffnungen (22) versehen sind.

15. Verfahren nach Anspruch 14, dadurch gekennzeichnet, daß die Öffnungen (22) im wesentlichen gleichmäßig über die Wandungen (21) verteilt werden.

16. Verfahren nach Anspruch 1 bis 4, 11 bis 15, dadurch gekennzeichnet, daß der Hohlkörper (19) im Bereich der Auflagefläche (1) mit wasser- und luftdurchlässigen Ausnehmungen (23) versehen wird.

17. Verfahren nach Anspruch 1 bis 16, dadurch gekennzeichnet, daß der Standfuß (4, 16, 25) aus einer im wesentlichen in horizontalen Richtungen verlaufenden Abstützplatte gebildet wird.

18. Verfahren nach Anspruch 1 bis 16, dadurch gekennzeichnet, daß der Standfuß (4, 16, 25) aus einem stumpfwinkligen Winkelprofil (11) hergestellt wird.

19. Verfahren nach Anspruch 1 bis 16, 18, dadurch gekennzeichnet, daß das Winkelprofil (11) der Auflagefläche (1) im wesentlichen parallel verlaufend und sein größerer Winkel (12) dieser zugekehrt wird.

20. Verfahren nach Anspruch 1 bis 16, 18, 19, dadurch gekennzeichnet, daß der Standfuß (4, 16, 25) als ein sich im Erdreich abstützender Spreizfuß ausgebildet wird.

21. Verfahren nach Anspruch 1 bis 16, 18 bis 20, dadurch gekennzeichnet, daß das Winkelprofil (11) mit biegeelastische Profilleisten (13) ausgebildet wird.

22. Verfahren nach Anspruch 1 bis 21, dadurch gekennzeichnet, daß die Auflagefläche (1) das Trageelement (2) in Richtung auf den Baum (10) überkragend ausgebildet wird.

23. Verfahren nach Anspruch 1 bis 21, dadurch gekennzeichnet, daß die Auflagefläche (1) mit Befestigungselementen versehen wird, die die Abdeckung (14) an der Auflagefläche (1) festlegen.

## Claims

1. Procedure for the construction of a supporting device for tree well covers comprising a bearing surface (1), which supports a cover (14) and is connected to a carrying element (2), and a standing foot (4) provided on the bottom side (3) of said element (2) remote from the bearing surface (1), wherein a majority of supporting devices runs radially from the tree (10) to the outside and each supporting device is arranged in a slitlike excavation in the ground.

2. Procedure according to claim (1), wherein the plane of the bearing surface (1) runs essentially plane-parallel to the ground surface surrounding the tree (10).

3. Procedure according to any one of the claims 1 and 2, wherein the bearing surface (1) consists of the sectional rail of a T-beam (6).

4. Procedure according to any one of the claims 1 to 3, wherein the carrying element (2) consists of at least one non-buckling support (7).

5. Procedure according to any one of the claims 1 to 4, wherein the non-buckling support (7) is connected to the bearing surface (1) by several bearers (8) which are arranged essentially in one plane.

6. Procedure according to any one of the claims 1 to 5, wherein the bearers (8) at their ends (9) remote from the bearing surface (1) are connected with each other through the standing foot (4).

7. Procedure according to any one of the claims 1 to 6, wherein the bearers (15) are arranged essentially parallel to each other.

8. Procedure according to any one of the claims 1 to 6, wherein at least one of the bearers (8) remote from the tree (10) is arranged at an angle to the adjacent bearer (8).

9. Procedure according to any one of the claims 1 to 5, 7, wherein each bearer (15) is provided with a seperate standing foot (16).

10. Procedure according to any one of the claims 1 to 5, 7, 9, wherein the bearers (15) near the bearing surface (1) are connected with each other and to the bearing surface (1) by means of cross studs (17) in a torsion-resistant manner.

11. Procedure according to any one of the claims 1 to 4, wherein the non-buckling support (7) consists of a one-piece element (18).

12. Procedure according to any one of the claims 1 to 4, 11, wherein the one-piece element (18) consists of a hollow body (19).

13. Procedure according to any one of the claims 1 to 4, 11, 12, wherein the hollow body (19) is provided with two external walls (20) which run essentially plane-parallel in the direction of the tree (10).

14. Procedure according to any one of the claims 1 to 4, 11 to 13, wherein the sides (21) of the hollow body (19) are provided with openings (22) which are permeable to water and air.

15. Procedure according to claim 14, wherein the openings (22) are essentially evenly distributed over the sides (21).

16. Procedure according to any one of the claims 1 to 4, 11 to 15, wherein near the bearing surface (1) the hollow body (19) is provided with recesses (23) which are permeable to water and air.

17. Procedure according to any one of the claims 1 to 16, wherein the standing foot (4, 16, 25) consists of a supporting plate which runs essentially in horizontal directions.

18. Procedure according to any one of the claims 1 to 16, wherein the standing foot (4, 16, 25) consists of an obtuse-angled angle section (11).

19. Procedure according to any one of the claims 1 to 16, 18, wherein the angle section (11) runs essentially parallel to the bearing surface (1) and its large angle (12) turns to said surface (1).

20. Procedure according to any one of the claims 1 to 16, 18, 19, wherein the standing foot (4, 16, 25) consists of an expanding stand supported in the ground.

21. Procedure according to any one of the claims 1 to 16, 18 to 20, wherein the angle section (11) consists of bending-elastic sectional rails (13).

22. Procedure according to any one of the claims 1 to 21, wherein the bearing surface (1) in the direction of the tree (10) juts out over the carrying element (2).

23. Procedure according to any one of the claims 1 to 21, wherein the bearing surface (1) is provided with fasteners for fixing the cover (14) to the bearing surface (1).

## Revendications

1. Procédé pour la réalisation d'un dispositif d'appui pour des revêtements d'entourages d'arbres, avec utilisation d'une surface d'appui (1) recevant le revêtement (14), d'un élément de support (2) rattaché à ladite surface d'appui et d'un pied de support (4) prévu sur la surface inférieure (3) dudit élément de support détournée de la surface d' appui (1), **caractérisé par le fait** qu'une pluralité de dispositifs d'appui s'étendent en étoile de l'arbre (10) vers l'extérieur et que chaque dispositif d'appui est placé dans un creusement du terrain en forme de fente.

2. Procédé selon la revendication 1, caractérisé par le fait que la surface d'appui (1) est orientée de façon à être sensiblement plane-parallèle à la surface du sol qui entoure l'arbre (10).

3. Procédé selon l'une des revendications 1 et 2, caractérisé par le fait que la surface d'appui (1) est conformée en baguette profilée d'une poutre en T (6).

4. Procédé selon l'une des revendications 1 à 3, caractérisé par le fait que l'élément de support (2) est constitué par au moins un support (7) résistant au flambage.

5. Procédé selon l'une des revendications 1 à 4, caractérisé par le fait que le support (7) résistant au flambage et constitué de plusieurs poutre (8) s'étendant sensiblement dans un même plan, est rattaché à la surface d'appui (1).

6. Procédé selon l'une des revendications 1 à 5, caractérisé par le fait que, à leurs extrémités (9) opposées à la surface d'appui (1), les poutres (8) sont reliées entre elles par l'intermédiaire du pied de support (4).

7. Procédé selon l'une des revendications 1 à 6, caractérisé par le fait que les poutres (15) sont sensiblement parallèles les unes par rapport aux autres.

8. Procédé selon l'une des revendications 1 à 6, caractérisé par le fait qu'au moins une poutre (8) s'étend, dans un sens opposé à l'arbre (10), en oblique en direction de la poutre (8) qui lui est voisine.

9. Procédé selon l'une des revendications 1 à 5 et 7, caractérisé par le fait que chaque poutre (15) est équipée de respectivement un pied de support (16) séparé.

10. Procédé selon l'une des revendications 1 à 5 et 7, 9, caractérisé par le fait que, à proximité de la surface d'appui (1), les poutres (15) sont reliées entre elles et avec la surface d'appui (1) de manière rigide en torsion par l'intermédiaire d'entretoisements en croix (17).

11. Procédé selon l'une des revendications 1 à 4, caractérisé par le fait que le support (7) résistant au flambage est réalisé sous la forme d'un élément (18) à surface pleine.

12. Procédé selon l'une des revendications 1 à 4 et 11, caractérisé par le fait que l'élément (18) à surface pleine est conformé en corps creux (19).

13. Procédé selon l'une des revendications 1 à 4 et 11, 12, caractérisé par le fait que le corps creux (19) est muni de deux parois extérieures (20) sensiblement planes-parallèles qui s'étendent en direction de l'arbre (10).

14. Procédé selon l'une des revendications 1 à 4 et 11 à 13, caractérisé par le fait que le corps creux (19) comporte des parois (21) qui présentent des ouvertures (22) perméables à l'eau et à l'air.

15. Procédé selon la revendication 14, caractérisé par le fait que les ouvertures (22) sont réparties sensiblement de manière régulière sur les parois (21).

16. Procédé selon l'une des revendications 1 à 4 et 11 à 15, caractérisé par le fait que, dans la région de la surface d'appui (1), le corps creux (19) est muni d'évidements (23) perméables à l'eau et à l'air.

17. Procédé selon l'une des revendications 1 à 16, caractérisé par le fait que le pied de support (4, 16, 25) est constitué par une plaque d'appui qui s'étend sensiblement dans des directions horizontales.

18. Procédé selon l'une des revendications 1 à 16, caractérisé par le fait que le pied de support (4, 16, 25) est réalisé à partir d'une cornière (11) à angle obtus.

19. Procédé selon l'une des revendications 1 à 16 et 18, caractérisé par le fait que la cornière (11) s'étend sensiblement parallèlement à la surface d'appui (1) et que son angle plus grand (12) est dirigé vers ladite surface d'appui.

20. Procédé selon l'une des revendications 1 à 16 et 18, 19, caractérisé par le fait que le pied de support (4, 16, 25) est conformé en pied extensible qui prend appui dans le sol.

21. Procédé selon l'une des revendications 1 à 16 et 18 à 20, caractérisé par le fait que la cornière (11) est munie de baguettes profilées (13) flexibles.

22. Procédé selon l'une des revendications 1 à 21, caractérisé par le fait que la surface d'appui (1) dépasse de l'élément de support (2) en direction de l'arbre (10).

23. Procédé selon l'une des revendications 1 à 21, caractérisé par le fait que la surface d'appui (1) est munie d'éléments de fixation qui immobilisent le revêtement (14) sur la surface d'appui (1).
